# EUROPÄISCHE PATENTSCHRIFT

(11) **EP 4 013 276 B1**
(45) Veröffentlichungstag und Bekanntmachung des Hinweises auf die Patenterteilung: **23.10.2024**
(21) Anmeldenummer: 19759495.5
(22) Anmeldetag: 14.08.2019
(51) Int. Cl.: A47K 10/28

(54) **HANDTUCHSPENDER**
HAND-TOWEL DISPENSER
DISTRIBUTEUR D'ESSUIE-MAINS

(43) Veröffentlichungstag der Anmeldung: 22.06.2022
(73) Patentinhaber: Noventa AG, 9444 Diepoldsau (CH)
(72) Erfinder: FREI, Christian, 9463 Oberriet (CH)
(74) Vertreter: Lusuardi, Werther
(86) Internationale Anmeldenummer: PCT/CH2019/000024
(87) Internationale Veröffentlichungsnummer: WO 2021/026668

(56) Entgegenhaltungen:
- EP-A1- 1 191 872
- EP-B1- 1 191 872
- WO-A1-01/01835
- GB-A- 2 242 673
- US-A- 1 735 516
- US-A- 2 144 087

## Beschreibung

Die Erfindung bezieht sich auf einen Handtuchspender gemäss dem Oberbegriff des Patentanspruchs 1.

Ein Handtuchspender mit einer höhenausgleichenden Aufnahme für die Handtuchrolle mit frischem Tuch ist aus dem Dokument US 6,267,460 B1 GAIDE ET AL. bekannt. Während des Gebrauchs des Handtuchspenders wird von der Handtuchrolle mit frischem Tuch bereitgestelltes Tuch abgerollt, so dass sich der Durchmesser der Handtuchrolle mit frischem Tuch verringert, während der Durchmesser der Schmutztuchrolle beim Einziehen des gebrauchten Tuchs zunimmt. Um das Volumen des Handtuchspenders gering zu halten, wird die Aufnahme mit der das frische Tuch aufweisenden Handtuchrolle in Vertikalrichtung nach oben bewegt, so dass die unterhalb dieser Aufnahme angeordnete Schmutztuchrolle zusätzlichen Raum erhält, wenn sich ihr Durchmesser vergrössert. Nachteilig an diesem bekannten Handtuchspender ist jedoch, dass die bei der Benutzung des Handtuchspenders im Durchmesser grösser werdende Schmutztuchrolle immer mehr Raum gegen die Ausgabeöffnung für das dem Benutzer bereitgestellte Tuch einnimmt und damit eine relativ grosse Bauhöhe des Handtuchspenders erfordert. Auch das Dokument EP 1 191 872 B1 zeigt einen Handtuchspender mit einer vertikal verschieblichen Aufnahme für die Handtuchrolle mit frischem Tuch.

Hier will die Erfindung Abhilfe schaffen. Der Erfindung liegt die Aufgabe zugrunde, einen Handtuchspender bereitzustellen, welcher kompakt ausgebildet ist und eine minimale Bauhöhe aufweist.

Die Erfindung löst die gestellte Aufgabe mit einem Handtuchspender, welcher die Merkmale des Anspruchs 1 aufweist.

Der durch die Erfindung erreichte Vorteil ist im Wesentlichen darin zu sehen, dass dank des erfindungsgemässen Handtuchspenders aufgrund der höhenverschiebbaren Schmutztuchwalze die im Durchmesser grösser werdende Schmutztuchrolle nach oben gegen die im Durchmesser kleiner werdende und sich ebenfalls nach oben bewegende Frischtuchrolle bewegt wird, so dass ein minimales Volumen des Handtuchspenders erreichbar ist.

Weitere vorteilhafte Ausgestaltungen der Erfindung können wie folgt kommentiert werden:
In einer speziellen Ausführungsform ist die Aufnahmevorrichtung als Wippe ausgebildet, welche um eine erste Drehachse in Vertikalrichtung schwenkbar am Traggestell befestigt ist, und die Schmutztuchwalze ist um eine zweite Drehachse rotierbar an einem Schwenkhebel gelagert, welcher um eine Schwenkachse in Vertikalrichtung schwenkbar am Traggestell befestigt ist. Dadurch ist der Vorteil erreichbar, dass die Wippe mit der im Durchmesser abnehmenden Frischtuchrolle und die Schmutztuchwalze mit der im Durchmesser zunehmenden Schmutztuchrolle auf einfache Weise durch die Mittel zum Anheben in Vertikalrichtung nach oben geschwenkt werden können, so dass die Bauhöhe des Handtuchspenders klein gehalten werden kann. Zudem zeichnen sich die schwenkbare Wippe und der Schwenkhebel gegenüber in Führungen verschiebbaren Einrichtungen durch deutlich geringere Reibungsverluste aus.

In einer anderen Ausführungsform umfassen die Mittel zum Anheben ein Getriebe, mittels welchem die Schwenkbewegungen der Wippe und des Schwenkhebels rotativ miteinander gekoppelt sind. Damit wird zwischen der an der Wippe gelagerten Antriebswalze und der via die Schmutztuchwalze am Schwenkhebel gelagerten Schmutztuchrolle unabhängig vom Durchmesser, d.h. auch unabhängig vom Gewicht der Frischtuchrolle ein ausreichender Anpressdruck aufrechterhalten. Dadurch wird der rotative Reibschluss zwischen der Antriebswalze und der Schmutztuchrolle in jeder Position der Wippe undloder Schmutztuchrolle aufrechterhalten. Bei herkömmlichen Systemen mit Federmotor möchte der Federmotor generell immer eine Drehung (Einzug) durchführen. Wurde aber kein Tuch ausgegeben, kann auch kein Tuch eingezogen werden. Der Federmotor wird aufgrund der herrschenden Reibung stillgehalten. Bei einem hohen Anpressdruck auf die Einzugswalze ist die Reibung hoch. Bei einer leeren Frischtuchrolle ist der Anpressdruck gering und es kann zu einem Schlupf im System kommen, womit der Federmotor sich entladen kann. Dies kann zu einem nicht korrekt funktionierenden System führen. Beim erfindungsgemässen Handtuchspender ist ein genügender Anpressdruck durch das Getriebe immer gegeben. Unabhängig davon, wie viele Portionen Frischtuch in der Stoffschale bzw. Schmutztuch auf der Wickelachse liegen. Es wird immer das gesamte Gewicht der Tuchrolle nach unten gezogen. Durch das Zahnrad wird die Kraft entsprechend eingeleitet. Somit kann das Entladen des Federmotors in allen Lagen minimiert bzw. verhindert werden.

In einer weiteren Ausführungsform umfassen die Mittel zum Anheben einen Bügel, welcher um die erste Drehachse drehbar am Traggestell befestigt ist und mit der Schmutztuchwalze bewegbar verbunden ist.

In einer weiteren Ausführungsform ist am Bügel ein Zahnrad rotierbar befestigt, welches in ein an der Wippe befestigtes erstes Zahnradsegment und in ein am Traggestell befestigtes zweites Zahnradsegment eingreift. Wenn die Schmutztuchrolle grösser wird, wird die Wippe via die auf der Schmutztuchrolle anliegende Antriebswalze in Vertikalrichtung nach oben gedrückt, wobei durch die nach oben schwenkenden Wippe via das erste Zahnradsegment das am Bügel befestigte Zahnrad angetrieben wird, welches wiederum via das am Traggestell befestigte zweite Zahnradsegment den Bügel und in der Folge den Schwenkhebel mit der Schmutztuchwalze nach oben schwenkt.

In einer alternativen Ausführungsform umfassen die Mittel zum Anheben den um die Schwenkachse in Vertikalrichtung schwenkbar am Traggestell befestigten Schwenkhebel und eine relativ zum Traggestell feste Auflage, wobei die auf der Schmutztuchwalze aufgerollte Schmutztuchrolle auf dieser Auflage aufliegt. Alternativ zum Getriebe kann die Vertikalbewegung der Schmutztuchrolle zusammen mit der Antriebswalze und der Aufnahmeeinrichtung für die Frischtuchrolle via eine an der Unterseite der Schmutztuchrolle fest am Traggestell angeordnete Auflage für die Schmutztuchrolle (z.B. eine oder zwei Rollen) erfolgen.

In einer anderen Ausführungsform umfasst die Antriebsvorrichtung einen Federspeicherantrieb.

In einer weiteren Ausführungsform ist an der Aufnahmeeinrichtung eine erste Führungsrolle zur Führung des Frischtuchs angebracht, wobei mittels der ersten Führungsrolle beim Abwickeln von Frischtuch von der Frischtuchrolle der Federspeicherantrieb vorspannbar ist.

In einer weiteren Ausführungsform ist die Antriebsvorrichtung an der Aufnahmeeinrichtung für die Frischtuchrolle angeordnet ist.

In wiederum einer weiteren Ausführungsform umfasst der Handtuchspender eine Zeitverzögerungseinrichtung, welche beim Abwickeln von Frischtuch aktiviert wird und nach Ablauf einer festgelegten Zeitspanne die Antriebsvorrichtung zum Antreiben der Antriebswalze aktiviert.

Die Erfindung und Weiterbildungen der Erfindung werden im Folgenden anhand der teilweise schematischen Darstellungen eines Ausführungsbeispiels noch näher erläutert.

Es zeigen:
Fig. 1 einen Längsschnitt durch eine Ausführungsform des erfindungsgemässen Handtuchspenders ohne Haube;
Fig. 2 eine Seitenansicht von aussen auf die in Fig. 1 dargestellte Ausführungsform des erfindungsgemässen Handtuchspenders;
Fig. 3 einen Längsschnitt durch die in Fig. 1 dargestellte Ausführungsform des erfindungsgemässen Handtuchspenders;
Fig. 4 eine perspektivische Ansicht der Aufnahme für die Frischtuchrolle der in Fig. 1 dargestellten Ausführungsform des erfindungsgemässen Handtuchspenders;
Fig. 5 eine Seitenansicht von aussen auf die in Fig. 1 dargestellte Ausführungsform des erfindungsgemässen Handtuchspenders in einer Position der Aufnahme für die Frischtuchrolle bei teilweise verbrauchtem Spendermaterial;
Fig. 6 einen Längsschnitt durch die in Fig. 1 dargestellte Ausführungsform des erfindungsgemässen Handtuchspenders in einer Position der Aufnahme für die Frischtuchrolle bei teilweise verbrauchtem Spendermaterial;
Fig. 7 eine Seitenansicht von aussen auf die in Fig. 1 dargestellte Ausführungsform des erfindungsgemässen Handtuchspenders in einer Position der Aufnahme für die Frischtuchrolle bei vollständig verbrauchtem Spendermaterial; und
Fig. 8 einen Längsschnitt durch die in Fig. 1 dargestellte Ausführungsform des erfindungsgemässen Handtuchspenders in einer Position der Aufnahme für die Frischtuchrolle bei vollständig verbrauchtem Spendermaterial.

Die in den Fig. 1 - 8 dargestellte Ausführungsform des erfindungsgemässen Handtuchspenders 1 umfasst im Wesentlichen ein Traggestell 2, welches an einer Gebäudewand 19 befestigbar ist, eine Aufnahmeeinrichtung 5 mit einer Schale 7 zum Einlegen einer Frischtuchrolle 8, eine Schmutztuchwalze 10, an welcher ein Ende des Frischtuchs befestigbar ist, so dass verbrauchtes Frischtuch beim Einziehen auf der Schmutztuchwalze 10 zu einer Schmutztuchrolle 11 aufwickelbar ist, eine an der Aufnahmeeinrichtung 5 gelagerte Antriebswalze 13, eine Antriebsvorrichtung 27 zum rotativen Antreiben der Antriebswalze 13, wobei die Antriebswalze 13 an die Schmutztuchrolle 11 andrückbar ist, so dass die Schmutztuchrolle 11 zum Aufwickeln und Einziehen des verbrauchten Frischtuchs rotativ antreibbar ist. Die Aufnahmeeinrichtung 5 ist in vertikaler Richtung bewegbar am Traggestell 2 befestigt. Wenn beim Einziehen von verbrauchtem Frischtuch die auf der Schmutztuchwalze 10 aufgewickelte Schmutztuchrolle 11 im Durchmesser zunimmt, wird via die auf der Schmutztuchrolle 11 aufliegende Antriebswalze 13 die Aufnahmeeinrichtung 5 in vertikaler Richtung angehoben. Ferner umfasst der Handtuchspender 1 am Traggestell 2 angeordnete Mittel 18 zum Anheben der Schmutztuchrolle 11 beim Einziehen von verbrauchtem Frischtuch, so dass beim Einziehen von verbrauchtem Frischtuch die Schmutztuchwalze 10, die Antriebswalze 13 und die Aufnahmeeinrichtung 5 für die Frischtuchrolle 8 in vertikaler Richtung angehoben werden.

Das Traggestell 2 umfasst eine Rückseite 3 und zwei Seitenwände 4 und ist mit seiner Rückseite 3 an einer Gebäudewand 19 befestigbar, so dass die Seitenwände 4 senkrecht von der Gebäudewand 19 abstehen und die Frontseite 23 der Seitenwände 4 von der Gebäudewand 19 entfernt sind. Das Traggestell 2 hat eine Oberseite 14 und eine Unterseite 15. Ferner ist am Traggestell 2 eine Haube (nicht gezeichnet) befestigbar, welche in Vertikalrichtung von der Oberseite 14 bis zur Unterseite 15 des Traggestells 2 reicht.

Die Aufnahmeeinrichtung 5 ist als Wippe 22 (Fig. 4) ausgebildet, wobei die Frischtuchrolle 8 in die Schale 7 eingelegt wird und das freie Ende des Frischtuchs an der Antriebswalze 13 befestigt wird. Die Wippe 22 um eine erste Drehachse 6 schwenkbar im Bereich der Frontseite 23 an der Seitenwand 4 befestigt ist, so dass die Wippe 22 mit der Schale 7 für die Frischtuchrolle 8 in vertikaler Richtung schwenkbar am Traggestell 2 befestigt ist, so dass - wenn bei der Benutzung des Handtuchspenders 1 Frischtuch von der Frischtuchrolle 8 abgewickelt wird - die Wippe 22 gegen die Oberseite 14 des Traggestells 2 geschwenkt wird.

Unterhalb der Wippe 22 ist eine Handtuchführung 24 angeordnet, welche ebenfalls schwenkbar am Traggestell 2 befestigt ist. Die Handtuchführung 24 ragt unter der Seitenwand 4 und der Haube (nicht gezeichnet) hervor und umfasst einen unter der Seitenwand 4 und der Haube angeordneten Bereich, innerhalb welchem ein Benutzer das Frischtuch fassen und ausziehen kann.

Ferner ist an der Wippe 22 im Bereich der ersten Drehachse 6 eine erste Führungsrolle 25 angeordnet, mittels welcher bei der Benutzung des Handtuchspenders 1, d.h. beim Ausziehen von Frischtuch durch den Benutzer das von der Frischtuchrolle 8 abgewickelte Frischtuch zur Handtuchführung 24 transportiert wird.

An der Handtuchführung 24 ist im Bereich der Rückseite 3 des Traggestells 2 eine zweite Führungsrolle 26 angeordnet, mittels welcher das verbrauchte Frischtuch zur Schmutztuchwalze 10 geführt wird.

Ebenfalls in Vertikalrichtung unterhalb der Aufnahmeeinrichtung 5 für die Frischtuchrolle 8 ist die Schmutztuchwalze 10 um eine zweite Drehachse 9 rotierbar am Traggestell 2 befestigt. Das freie Ende des Frischtuchs wird an der Schmutztuchwalze 10 befestigt, so dass verbrauchtes Frischtuch beim Einziehen auf der Schmutztuchwalze 10 zu einer Schmutztuchrolle 11 aufgewickelt werden kann. Dabei ist die Schmutztuchwalze 10 um die zweite Drehachse 9 rotierbar an einem Schwenkhebel 16 gelagert, welcher um eine Schwenkachse 17 in Vertikalrichtung schwenkbar am Traggestell 2 befestigt ist. Die Antriebswalze 13 ist in Vertikalrichtung unterhalb der Schale 7 für die Frischtuchrolle 8 an der Wippe 22 rotierbar gelagert und wird durch eine, beispielhaft und nicht einschränkend, an der Aufnahmeeinrichtung 5 angeordnete Antriebsvorrichtung 27 (Fig. 4) angetrieben.

Die Mittel 18 zum Anheben der Schmutztuchwalze 10 umfassen, beispielhaft und nicht einschränkend, ein Getriebe 28 (Fig. 2). Durch dieses Getriebe 28 werden die Schwenkbewegungen der Wippe 22 und des Schwenkhebels 16 rotativ miteinander gekoppelt. Die Mittel 18 zum Anheben der Schmutztuchwalze 10 umfassen ferner einen Bügel 29, welcher um die erste Drehachse 6 in Vertikalrichtung schwenkbar am Traggestell 2 befestigt ist und via einen bogenförmigen Führungsschlitz 33 mit der Schmutztuchwalze 10 bewegbar verbunden ist.

Das Getriebe 28 umfasst ein am Bügel 29 rotierbar befestigtes Zahnrad 30, welches in ein an der Wippe 22 befestigtes erstes Zahnradsegment 31 (Fig. 2 und 4) und in ein an den Seitenwänden 4 am Traggestell 2 befestigtes zweites Zahnradsegment 32 eingreift, wobei:
- an der Wippe 22 die um eine dritte Drehachse 12 rotierbare Antriebswalze 13 angebracht ist; so dass
- wenn die Schmutztuchrolle 11 grösser wird, die Wippe 22 via die Antriebswalze 13 nach oben gedrückt wird; wobei
- die Wippe 22 via das erste Zahnradsegment 31 das Zahnrad 30 dreht, welches wiederum über das zweite Zahnradsegment 32 den Bügel 29 mit nach oben antreibt; so dass
- der Bügel 29 durch seine Drehung via den Führungsschlitz 33 und die Schmutztuchwalze 10 den Schwenkhebel 16 nach oben schwenkt und damit - beim Aufrollen von gebrauchtem Frischtuch auf der Schmutztuchwalze 10 die Unterkante der Schmutztuchrolle 11 relativ zum Traggestell 2 eine eingestellte Höhe aufweist.

Alternativ kann - anstelle des Getriebes - die Vertikalbewegung der Schmutztuchrolle 11 zusammen mit der Antriebswalze 13 und der Aufnahmeeinrichtung 5 für die Frischtuchrolle 8 durch eine an der Unterseite der Schmutztuchrolle 11 fest am Traggestell 2 angeordnete Auflage (nicht gezeichnet) für die Schmutztuchrolle 11 (z.B. eine oder zwei Rollen) erreicht werden.

Mit Bezugnahme auf Fig. 4 ist anzufügen, dass die in den Fig. 2, 5 und 7 dargestellten Seitenansichten in Richtung des Pfeils A in Fig. 4 bilden, während die in den Fig. 1, 3, 6 und 8 dargestellten Längsschnitte in Richtung des Pfeils B in Fig. 4 abgebildet sind.

In den Fig. 2, 3 und 5 - 8 ist der Handtuchspender 1 ohne Handtuchführung 24 dargestellt, wobei die Funktion der Mittel 18 zum Anheben in einem ersten Zustand mit voller Frischtuchrolle 8 (Fig. 2 und 3), einem zweiten Zustand mit teilweise abgewickelter Frischtuchrolle 8 (Fig. 5 und 6) und in einem dritten Zustand mit vollständig verbrauchtem Frischtuch (Fig. 7 und 8) gezeigt wird.
- Fig. 3: Die Frischtuchrolle 8 ist in die Schale 7 der Wippe 22 eingelegt und das freie Stofftuchende ist an der Schmutztuchwalze 10 befestigt. Die Wippe 22 ist ganz unten.
- Fig. 6: Der Durchmesser der Schmutztuchrolle 11 wird durch die Benutzung des Handtuchspenders 1 laufend grösser und schiebt die Wippe 22 nach oben. Durch die Mittel 18 zum Anheben wird auch Schmutztuchrolle 11 (mit der Schmutztuchwalze 10) nach oben gefördert. Dadurch ist die Unterkante der Schmutztuchrolle 11 auf einer konstanten Höhe an der Unterseite Handtuchspenders 1.
- Fig. 8: Das Frischtuch ist aufgebraucht und die Schmutztuchrolle 11 hat die Wippe 22 ganz nach oben geschoben.

Beispielhaft und nicht einschränkend umfasst die Antriebsvorrichtung 27 für die Antriebswalze 13 einen Federspeicherantrieb (Fig. 4), wobei mittels der ersten Führungsrolle 25 beim Abwickeln von Frischtuch von der Frischtuchrolle 8 der Federspeicherantrieb vorspannbar ist. Dabei ist die Antriebsvorrichtung 27 beispielhaft an der Aufnahmeeinrichtung 5 für die Frischtuchrolle 8 angeordnet. Ferner umfasst der Handtuchspender 1 eine Zeitverzögerungseinrichtung (nicht gezeichnet), welche beim Abwickeln von Frischtuch von der Frischtuchrolle 8 aktiviert wird und nach Ablauf einer festgelegten Zeitspanne die Antriebsvorrichtung 27 zum Antreiben der Antriebswalze 13 aktiviert.

Obwohl wie oben beschrieben verschiedene Ausführungsformen der vorliegenden Erfindung vorliegen, sind diese so zu verstehen, dass die verschiedenen Merkmale sowohl einzeln als auch in jeder beliebigen Kombination verwendet werden können, solange die Kombinationen unter den Schutzumfang der Ansprüche fallen.

Diese Erfindung ist daher nicht einfach auf die oben erwähnten, besonders bevorzugten Ausführungsformen beschränkt, sondern durch den Schutzumfang der Ansprüche definiert.

## Patentansprüche

1. Handtuchspender (1) umfassend:
ein Traggestell (2) mit einer Rückseite (3), welches an einer Gebäudewand (19) befestigbar ist;
eine Aufnahmeeinrichtung (5) mit einer Schale (7) zum Einlegen einer Frischtuchrolle (8), wobei die Aufnahmeeinrichtung (5) in vertikaler Richtung bewegbar am Traggestell (2) befestigt ist, und wobei bei der Benutzung des Handtuchspenders (1) Frischtuch von der Frischtuchrolle (8) abwickelbar ist;
eine Schmutztuchwalze (10), welche in Vertikalrichtung unterhalb der Aufnahmeeinrichtung (5) für die Frischtuchrolle (8) am Traggestell (2) rotierbar angeordnet ist und an welcher ein Ende des Frischtuchs befestigbar ist, so dass verbrauchtes Frischtuch beim Einziehen auf der Schmutztuchwalze (10) zu einer Schmutztuchrolle (11) aufwickelbar ist;
eine Antriebswalze (13), wobei die Antriebswalze (13) in Vertikalrichtung unterhalb der Schale (7) für die Frischtuchrolle (8) an der Aufnahmeeinrichtung (5) für die Frischtuchrolle (8) rotierbar gelagert ist und an die Schmutztuchrolle (11) andrückbar ist, so dass die Schmutztuchrolle (11) zum Aufwickeln und Einziehen des verbrauchten Frischtuchs rotativ antreibbar ist; und
eine Antriebsvorrichtung (27) zum rotativen Antreiben der Antriebswalze (13), wobei beim Einziehen von verbrauchtem Frischtuch durch die im Durchmesser grösser werdende Schmutztuchrolle (11) die Aufnahmeeinrichtung (5) via die auf der Schmutztuchrolle (11) andrückbare Antriebswalze (13) in vertikaler Richtung anhebbar ist,
**dadurch gekennzeichnet, dass**
der Handtuchspender (1) am Traggestell (2) angeordnete Mittel (18) zum Anheben der Schmutztuchwalze (10) beim Einziehen von verbrauchtem Frischtuch umfasst, so dass beim Einziehen von verbrauchtem Frischtuch die Schmutztuchwalze (10), die Antriebswalze (13) und die Aufnahmeeinrichtung (5) für die Frischtuchrolle (8) simultan in vertikaler Richtung angehoben werden.

2. Handtuchspender nach Anspruch 1, **dadurch gekennzeichnet, dass** die Aufnahmevorrichtung (5) als Wippe (22) ausgebildet ist, welche um eine horizontale erste Drehachse (6) schwenkbar am Traggestell (2) befestigt ist, und die Schmutztuchwalze (10) um eine zweite Drehachse (9) rotierbar an einem Schwenkhebel (16) gelagert ist, welcher um eine horizontale Schwenkachse (17) schwenkbar am Traggestell (2) befestigt ist.

3. Handtuchspender nach Anspruch 1 oder 2, **dadurch gekennzeichnet, dass** die Mittel (18) zum Anheben der Schmutztuchwalze (10) ein Getriebe (28) umfassen, mittels welchem die Schwenkbewegungen der Wippe (22) und des Schwenkhebels (16) rotativ miteinander gekoppelt sind.

4. Handtuchspender nach Anspruch 2 oder 3, **dadurch gekennzeichnet, dass** die Mittel (18) zum Anheben einen Bügel (29) umfassen, welcher um die erste Drehachse (6) drehbar am Traggestell (2) befestigt ist und mit der Schmutztuchwalze (10) bewegbar verbunden ist.

5. Handtuchspender nach Anspruch 4, **dadurch gekennzeichnet, dass** am Bügel (29) ein Zahnrad (30) rotierbar befestigt ist, welches in ein an der Wippe (22) befestigtes erstes Zahnradsegment (31) und in ein am Traggestell (2) befestigtes zweites Zahnradsegment (32) eingreift.

6. Handtuchspender nach Anspruch 2, **dadurch gekennzeichnet, dass** die Mittel (18) zum Anheben der Schmutztuchwalze (10) den um die Schwenkachse (17) in Vertikalrichtung schwenkbar am Traggestell (2) befestigten Schwenkhebel (16) und eine relativ zum Traggestell (2) feste Auflage umfassen, wobei die auf der Schmutztuchwalze (10) aufgerollte Schmutztuchrolle (11) auf dieser Auflage aufliegt.

7. Handtuchspender nach einem der Ansprüche 1 bis 6, **dadurch gekennzeichnet, dass** die Antriebsvorrichtung (27) einen Federspeicherantrieb umfasst.

8. Handtuchspender nach Anspruch 7, **dadurch gekennzeichnet, dass** an der Aufnahmeeinrichtung (5) eine erste Führungsrolle (25) zur Führung des Frischtuchs angebracht ist und mittels der ersten Führungsrolle (25) beim Abwickeln von Frischtuch von der Frischtuchrolle (8) der Federspeicherantrieb vorspannbar ist.

9. Handtuchspender nach einem der Ansprüche 1 bis 8, **dadurch gekennzeichnet, dass** die Antriebsvorrichtung (27) an der Aufnahmeeinrichtung (5) für die Frischtuchrolle (8) angeordnet ist.

10. Handtuchspender nach einem der Ansprüche 1 bis 9, **dadurch gekennzeichnet, dass** der Handtuchspender (1) eine Zeitverzögerungseinrichtung umfasst, welche beim Abwickeln von Frischtuch aktiviert wird und nach Ablauf einer festgelegten Zeitspanne die Antriebsvorrichtung (27) zum Antreiben der Antriebswalze (13) aktiviert.

## Claims

1. Towel dispenser (1) comprising:
a support frame (2) with a rear side (3), which can be fastened to a building wall (19);
a receiving device (5) with a tray (7) for inserting a fresh towel roll (8), wherein the receiving device (5) is attached to the support frame (2) so as to be movable in the vertical direction, and wherein fresh towel can be unwound from the fresh towel roll (8) when the towel dispenser (1) is in use;
a dirty cloth roller (10), which is arranged rotatably in the vertical direction below the receiving device (5) for the fresh cloth roll (8) on the support frame (2) and to which one end of the fresh cloth can be fastened, so that used fresh cloth can be wound up on the dirty cloth roller (10) to form a dirty cloth roll (11) when it is drawn in;
a drive roller (13), wherein the drive roller (13) is rotatably mounted in the vertical direction below the tray (7) for the fresh cloth roll (8) on the receiving device (5) for the fresh cloth roll (8) and can be pressed against the dirty cloth roll (11), so that the dirty cloth roll (11) can be driven in rotation for winding up and drawing in the used fresh cloth; and
a drive device (27) for rotatively driving the drive roller (13), wherein
when used fresh cloth is drawn in by the dirty cloth roll (11), which increases in diameter, the receiving device (5) can be lifted in the vertical direction via the drive roller (13) which can be pressed onto the dirty cloth roll (11),
**characterized in that**
the towel dispenser (1) comprises means (18) arranged on the support frame (2) for lifting the dirty cloth roller (10) when used fresh cloth is drawn in, so that the dirty cloth roller (10), the drive roller (13) and the receiving device (5) for the fresh cloth roll (8) are lifted simultaneously in the vertical direction when used fresh cloth is drawn in.

2. Towel dispenser according to claim 1, **characterized in that** the receiving device (5) is designed as a rocker (22) which is fastened to the support frame (2) so as to be pivotable about a horizontal first axis of rotation (6), and the dirty cloth roller (10) is mounted on a pivot lever (16) so as to be rotatable about a second axis of rotation (9), which pivot lever is fastened to the support frame (2) so as to be pivotable about a horizontal pivot axis (17).

3. Towel dispenser according to claim 1 or 2, **characterized in that** the means (18) for lifting the dirty cloth roller (10) comprise a gear (28) by means of which the pivoting movements of the rocker (22) and of the pivoting lever (16) are coupled to one another in a rotary manner.

4. Towel dispenser according to claim 2 or 3, **characterized in that** the means (18) for lifting comprise a bracket (29) which is attached to the support frame (2) so as to be rotatable about the first axis of rotation (6) and is movably connected to the dirty cloth roller (10).

5. Towel dispenser according to claim 4, **characterized in that** a gear wheel (30) is rotatably fastened to the bracket (29), which engages in a first gear wheel segment (31) fastened to the rocker (22) and in a second gear wheel segment (32) fastened to the support frame (2).

6. Towel dispenser according to claim 2, **characterized in that** the means (18) for lifting the dirty cloth roller (10) comprise the pivot lever (16), which is fastened to the support frame (2) so as to be pivotable about the pivot axis (17) in the vertical direction, and a support which is fixed relative to the support frame (2), the roll of dirty cloth (11) rolled up on the dirty cloth roller (10) resting on this support.

7. Towel dispenser according to one of claims 1 to 6, **characterized in that** the drive device (27) comprises a spring-loaded drive.

8. Towel dispenser according to claim 7, **characterized in that** a first guide roller (25) for guiding the fresh towel is attached to the receiving device (5) and the spring accumulator drive can be pretensioned by means of the first guide roller (25) when fresh towel is unwound from the fresh towel roll (8).

9. Towel dispenser according to one of claims 1 to 8, **characterized in that** the drive device (27) is arranged on the receiving device (5) for the fresh towel roll (8).

10. Towel dispenser according to one of claims 1 to 9, **characterized in that** the towel dispenser (1) comprises a time-delay device which is activated when fresh towel is unwound and activates the drive device (27) for driving the drive roller (13) after a fixed period of time has elapsed.

## Revendications

1. Distributeur d'essuie-mains (1) comprenant :
un cadre porteur (2) avec une face arrière (3), qui peut être fixé à un mur de bâtiment (19);
un dispositif de réception (5) avec une cuvette (7) pour l'insertion d'un rouleau d'essuie-mains frais (8), le dispositif de réception (5) étant fixé au châssis de support (2) de manière à pouvoir se déplacer dans le sens vertical, et de l'essuie-mains frais pouvant être déroulé du rouleau d'essuie-mains frais (8) lors de l'utilisation du distributeur d'essuie-mains (1) ;
un rouleau de linge sale (10), qui est disposé de manière à pouvoir tourner dans le sens vertical en dessous du dispositif de réception (5) pour le rouleau de linge frais (8) sur le châssis de support (2) et sur lequel une extrémité du linge frais peut être fixée, de sorte que le linge frais usé peut être enroulé en un rouleau de linge sale (11) lors de l'introduction sur le rouleau de linge sale (10) ;
un rouleau d'entraînement (13), le rouleau d'entraînement (13) étant logé de manière rotative dans le sens vertical en dessous de la cuvette (7) pour le rouleau de linge frais (8) sur le dispositif de réception (5) pour le rouleau de linge frais (8) et pouvant être pressé contre le rouleau de linge sale (11), de sorte que le rouleau de linge sale (11) peut être entraîné en rotation pour l'enroulement et l'introduction du linge frais usé ; et
un dispositif d'entraînement (27) pour entraîner en rotation le rouleau d'entraînement (13), dans lequel
lors de l'introduction de la toile fraîche usagée par le rouleau de toile sale (11) dont le diamètre augmente, le dispositif de réception (5) peut être soulevé en direction verticale via le rouleau d'entraînement (13) pouvant être pressé sur le rouleau de toile sale (11),
**caractérisé en ce que**
le distributeur d'essuie-mains (1) comprend des moyens (18) disposés sur le châssis porteur (2) pour soulever le rouleau de tissu sale (10) lors de l'introduction de tissu frais usé, de sorte que lors de l'introduction de tissu frais usé, le rouleau de tissu sale (10), le rouleau d'entraînement (13) et le dispositif de réception (5) pour le rouleau de tissu frais (8) sont soulevés simultanément dans la direction verticale.

2. Distributeur d'essuie-mains selon la revendication 1, **caractérisé en ce que** le dispositif de réception (5) est réalisé sous la forme d'une bascule (22) qui est fixée au châssis porteur (2) de manière à pouvoir pivoter autour d'un premier axe de rotation horizontal (6), et le rouleau de linge sale (10) est monté de manière à pouvoir tourner autour d'un deuxième axe de rotation (9) sur un levier pivotant (16) qui est fixé au châssis porteur (2) de manière à pouvoir pivoter autour d'un axe de pivotement horizontal (17).

3. Distributeur d'essuie-mains selon la revendication 1 ou 2, **caractérisé en ce que** les moyens (18) pour soulever le rouleau de linge sale (10) comprennent un engrenage (28) au moyen duquel les mouvements de pivotement de la bascule (22) et du levier pivotant (16) sont couplés en rotation.

4. Distributeur d'essuie-mains selon la revendication 2 ou 3, **caractérisé en ce que** les moyens (18) de levage comprennent un étrier (29) qui est fixé au châssis porteur (2) de manière à pouvoir tourner autour du premier axe de rotation (6) et qui est relié de manière mobile au rouleau d'essuie-mains sale (10).

5. Distributeur d'essuie-mains selon la revendication 4, **caractérisé en ce qu'**une roue dentée (30) est fixée de manière rotative à l'étrier (29), laquelle roue dentée s'engrène dans un premier segment de roue dentée (31) fixé à la bascule (22) et dans un deuxième segment de roue dentée (32) fixé au châssis porteur (2).

6. Distributeur d'essuie-mains selon la revendication 2, **caractérisé en ce que** les moyens (18) pour soulever le rouleau d'essuie-mains sale (10) comprennent le levier pivotant (16) fixé au châssis porteur (2) de manière à pouvoir pivoter autour de l'axe de pivotement (17) dans le sens vertical, et un support fixe par rapport au châssis porteur (2), le rouleau d'essuie-mains sale (11) enroulé sur le rouleau d'essuie-mains sale (10) reposant sur ce support.

7. Distributeur d'essuie-mains selon l'une des revendications 1 à 6, **caractérisé en ce que** le dispositif d'entraînement (27) comprend un entraînement à ressort.

8. Distributeur d'essuie-mains selon la revendication 7, **caractérisé en ce qu'**un premier rouleau de guidage (25) est monté sur le dispositif de réception (5) pour guider l'essuie-mains frais et **en ce que** l'entraînement à ressort peut être précontraint au moyen du premier rouleau de guidage (25) lors du déroulement de l'essuie-mains frais du rouleau d'essuie-mains frais (8).

9. Distributeur d'essuie-mains selon l'une des revendications 1 à 8, **caractérisé en ce que** le dispositif d'entraînement (27) est disposé sur le dispositif de réception (5) pour le rouleau d'essuie-mains frais (8).

10. Distributeur d'essuie-mains selon l'une des revendications 1 à 9, **caractérisé en ce que** le distributeur d'essuie-mains (1) comprend un dispositif de temporisation qui est activé lors du déroulement de l'essuie-mains frais et qui, après l'écoulement d'une période de temps déterminée, active le dispositif d'entraînement (27) pour entraîner le rouleau d'entraînement (13).
